# FASCICULE DE BREVET EUROPEEN

(11) **EP 0 302 869 B1**
(45) Date de publication et mention de la délivrance du brevet: **18.07.1990**
(21) Numéro de dépôt: 87902356.2
(22) Date de dépôt: 30.04.1987
(51) Int. Cl.: E05C 19/00

(54) **DISPOSITIF DE SECURITE DESTINE A S'OPPOSER A L'OUVERTURE PAR EFFRACTION D'UN ELEMENT DE FERMETURE DE BAIES**
SICHERHEITSVORRICHTUNG ZUM VERHINDERN DES ÖFFNENS EINER TÜR DURCH AUFBRECHEN
SAFETY DEVICE AGAINST THE BREAK OPENING OF A CLOSING ELEMENT

(30) Priorité: 30.04.1986 BE 216610
(43) Date de publication de la demande: 15.02.1989
(73) Titulaire: ROGER, Claude J., B-1360 Tubize (BE)
(72) Inventeur: ROGER, Claude J., B-1360 Tubize (BE)
(74) Mandataire: Vigneron, Jean
(86) Numéro de dépôt international: BE8700007
(87) Numéro de publication internationale: WO8706643

(56) Documents cités:
- FR-A- 788 704
- FR-E- 58 953

## Description

La présente invention a pour objet un dispositif de sécurité destiné à être associé à un élément, notamment une porte battante, ouvrante ou basculante, qui clôt une baie, pour s'opposer à l'ouverture par effraction de ladite porte, ledit dispositif comportant un organe de butée mobile susceptible d'occuper deux positions extrêmes, une première position extrême dans laquelle il est situé en dehors de la trajectoire de la porte et une seconde position extrême dans laquelle il est situé dans la trajectoire de la porte pour constituer une butée à cette dernière. Un dispositif de sécurité de ce type est décrit dans le document FR-A-58 953. Un tel dispositif de sécurité à barre arc-boutante pour portes associé au pêne du verrou de la porte est agencé pour que le mouvement normal de ce pêne, pour permettre d'ouvrir ou de fermer la porte, rende respectivement inopérant et opérant l'arc-boutant destiné à se placer derrière la porte pour s'opposer à tout effort d'ouverture de cette dernière.

L'invention a pour but de procurer un dispositif simple, efficace et fiable qui se déclence automatiquement pour placer une pièce résistante sur la trajectoire d'un élément qui clôt une baie pour le bloquer, soit définitivement, soit temporairement, en position de fermeture uniquement quand une poussée est exercée sur cet élément, dans le sens de son ouverture normale, pour forcer les moyens assurant sa fermeture en vue d'une effraction. Ledit dispositif, qui est agencé pour bloquer l'élément en position de fermeture dès que ce dernier subit la poussée susdite, offre également les avantages importants suivants: d'être toujours en état d'opérer et de ce fait de ne pas devoir être armé lors de chaque fermeture de la baie; de pouvoir être réactivé très rapidement, sans outillage, après une tentative d'effraction et ce, uniquement dans le cas où ledit dispositif est conçu pour bloquer définitivement l'élément de fermeture ayant subi une tentative d'effraction; de pouvoir être réactivé par le remplacement d'une seule pièce de valeur marchande pratiquement nulle et ce, uniquement dans le cas où le dispositif est équipé pour ne réagir que lorsqu'une poussée d'une valeur déterminée est exercée sur l'élément dans le sens susdit; de ne nécessiter enfin aucun entretien ni organe devant être périodiquement remplacé, si ce n'est la seule pièce précitée qui n'est à remplacer qu'au cas où il y a eu tentative d'effraction.

A cet effet, suivant l'invention, le dispositif de sécurité comprend un organe de commande mobile coopérant avec l'organe de butée et disposé en regard d'un élément, notamment d'un pêne de serrure faisant partie de la porte et pouvant faire saillie sur le pourtour de cette dernière, l'organe de commande et l'organe de butée étant supportés par une pièce fixe et agencés de façon que l'organe de commande puisse déplacer instantanément l'organe de butée de sa première à sa seconde position extrême lorsque le pêne susdit, suite à une poussée exercée sur la porte en vue de l'effraction de cette dernière, prend appui sur l'organe de commande et déplace celui-ci.

Suivant une forme de réalisation de l'invention, le dispositif de sécurité comprend des moyens agencés pour coopérer avec la pièce fixe et l'organe de butée mobile pour maintenir ce dernier dans sa première position extrême tant qu'une pression n'est pas appliquée, par le pêne de la serrure de la porte, sur l'organe de commande mobile.

Suivant un mode de réalisation avantageux de l'invention, ledit dispositif comprend des moyens agencés pour coopérer avec la pièce fixe pour s'opposer au déplacement soit de l'organe de commande mobile, soit de l'organe de butée mobile tant qu'une pression déterminée n'est pas appliquée, par le pène de la serrure de la porte, sur l'organe de commande mobile.

Suivant une forme de réalisation particulièrement avantageuse de l'invention, le dispositif de sécurité comprend des moyens agencés pour coopérer avec la pièce fixe et l'organe de butée mobile pour ramener ce dernier automatiquement de sa seconde à sa première position extrême dès que la pression exercée sur l'organe de commande, par le pène de la serrure de la porte, cesse.

D'autres détails et particularités de l'invention ressortiront de la description des dessins annexés au présent mémoire et qui représentent, à titre d'exemples non limitatifs, des formes de réalisation particulières du dispositif de sécurité suivant l'invention.
La figure 1 est une vue en élévation et en coupe montrant le dispositif de sécurité associé à une porte basculante dont le pène de la serrure fait saillie, en position de fermeture de la porte, par rapport au bord supérieur de cette dernière, le dispositif de sécurité, qui est fixé au plafond et porte la gâche coopérant avec le pène de la serrure, est représenté dans la position qu'il occupe normalement et qui permet l'ouverture de la porte à l'aide de la poignée ou de la clé actionnant la serrure.
La figure 2 est une vue en élévation correspondant à la figure 1 et montrant le dispositif de sécurité dans la position qu'il occupe au cours d'une effraction et après la tentative d'effraction.
La figure 3 est une vue en plan et coupe illustrant une variante du dispositif de sécurité montré aux figures 1 et 2 et qui est associée à une porte ouvrante dont la gâche pour le pène de la serrure est encastrée dans le dormant de la porte, le dispositif de sécurité, qui est fixé à un mur perpendiculaire à la porte, étant représenté en traits pleins dans la position qu'il occupe normalement et qui permet l'ouverture de la porte à l'aide de la clé actionnant la serrure et en traits interrompus dans la position qu'il occupe lors d'une tentative d'effraction et après cette tentative.
La figure 4 est une vue en plan et en coupe du dispositif de sécurité suivant l'invention et montre une autre variante du dispositif associée à une porte battante et destinée à être fixée sur la face d'un mur située dans le plan de la porte ou parallèlement à ce dernier, ce dispositif étant représenté en traits pleins dans la position qu'il occupe normalement et qui permet l'ouverture de la porte avec sa clé et en traits interrompus dans la position qu'il occupe pendant la durée de la tentative d'effraction.
La figure 5 est une vue en coupe suivant la ligne V-V de la figure 4.
La figure 6 est une vue en plan et en coupe d'un dispositif de sécurité analogue à celui qui est illustré aux figures 4 et 5, ce dispositif, représenté en traits pleins dans sa position normale et en traits interrompus dans la position qu'il occupe pendant la tentative d'effraction, mettant en oeuvre des organes de commande faisant appel à un fluide sous pression plutôt qu'à des moyens mécaniques.
La figure 7 est une section suivant la ligne Vll-VII de la figure 6.
La figure 8 est une vue analogue à la figure 6 et illustre une variante du dispositif de sécurité représenté à cette figure 6.
La figure 9 est une vue analogue aux figures 6 et 8 et illustre une variante du dispositif de sécurité à commande électrique.

Dans les différentes figures, les mêmes notations de référence désignent des éléments identiques ou analogues.

Le dispositif de sécurité 1 suivant l'invention peut être associé à tout élément qui clôt une baie, mais est particulièrement destiné, comme montré aux dessins, à coopérer avec une porte 2, ouvrante, battante ou basculante, pour s'opposer à son ouverture par effraction en exerçant une poussée dans le sens de cette ouverture. Le dispositif 1 comprend, en général, un organe de commande mobile 3 et un organe de butée mobile 4 supportés par une pièce fixe 5. Les organes 3 et 4 sont agencés d'une part, pour que l'organe de commande 3 soit situé en regard du pène 6 de la serrure 7 de la porte 2 qui fait saillie sur le pourtour de cette dernière quand elle est en position de fermeture et d'autre part, pour que l'organe de butée 4 puisse occuper deux positions extrêmes, une première position extrême dans laquelle il est situé en dehors de la trajectoire de la porte 2 et une seconde position extrême dans laquelle il est situé dans la trajectoire de la porte pour constituer une butée à cette dernière. L'organe de butée 4 et l'organe de commande 3 sont agencés pour que ce dernier coopère avec l'organe de butée 4 afin de le déplacer instantanément de sa première à sa seconde position extrême lorsque le pène 6 de la serrure, suite à une poussée exercée sur la porte en vue de l'effraction de cette dernière, prend appui suivant la flèche 8 (figure 1) sur l'organe de commande 3 et déplace celui-ci.

Pour que le dispositif de sécurité 1 ne perturbe pas le fonctionnement normal de la porte, celui-ci comprend, comme montré aux figures 1 et 3, des moyens 9 agencés pour coopérer avec la pièce fixe 5 et l'organe de butée mobile 4 pour maintenir ce dernier dans sa première position extrême tant qu'une pression n'est pas appliquée, par le pène 6 de la serrure de la porte, sur l'organe de commande mobile 3.

Pour empêcher définitivement l'ouverture de la porte 2 après une tentative d'effraction de celle-ci, le dispositif 1 peut avantageusement comprendre, comme montré aux figures 1 à 3, des moyens 11 agencés pour coopérer avec la pièce fixe 5 et l'organe de butée mobile 4 pour maintenir ce dernier dans sa seconde position extrême lorsqu'il a été déplacé, par l'organe de commande 3 et suite à une poussée exercée sur la porte 2 en vue de l'effraction de celle-ci, de sa première à sa seconde position extrême. Dans ce cas, le dispositif doit être manuellement débloqué, de l'intérieur, pour permettre d'actionner la porte normalement.

Pour éviter cette mise hors service automatique de la porte en cas de tentative d'effraction, le dispositif de sécurité 1 peut également comporter avantageusement, comme montré aux figures 4 à 9, des moyens 12 agencés pour coopérer avec la pièce fixe 5 et l'organe de butée mobile 4 pour ramener ce dernier automatiquement de sa seconde à sa première position extrême dès que la pression exercée sur l'organe de commande 3, par le pène 6 de la serrure 7 de la porte, cesse.

Dans la forme de réalisation du dispositif de sécurité 1 illustrée aux figures 1 et 2, l'organe de commande 3 et l'organe de butée 4 sont réunis pour former un profilé 13 indéformable à trois ailes 13', 13" et 13'" ayant l'allure d'un prisme droit dont les bases sont des triangles rectangles. Ce profilé 13 est supporté et articulé sur la pièce fixe 5, ancrée au plafond perpendiculairement à la porte, le long de son arête opposée à son aile 13"' constituant la plus petite face du prisme, par un arbre 14 porté par cette pièce fixe et dont l'axe est parallèle à la porte 2 et aux arêtes du prisme. L'organe de commande 3 précité est constitué par l'aile 13' du profilé correspondant à la face du prisme comprenant les hypothénuses des bases et dont l'arête la plus éloignée de l'arbre 14 est située en regard du pène 6 de la serrure de la porte, en dehors de la trajectoire de cette dernière. L'organe de butée 4, qui est constitué par les deux autres ailes 13" et 13'" du profilé 13, est maintenu dans sa première position extrême par une vis 15 engagée dans la pièce fixe 5, perpendiculairement à celle-ci et coopérant avec l'aile 13" du profilé tournée vers la pièce fixe 5 et avec cette dernière. Ladite aile 13" du profilé est libre par rapport à la vis, grâce à la boutonnière 16', et immobilisée par rapport à cette dernière par une goupille 16, facilement sectionnable, qui constitue les moyens 10 précités et qui est passée à travers un trou percé dans la tige de la vis transversalement à son axe. Une pression exercée suivant la flèche 8 par le pène 6, supérieure à une pression déterminée sous laquelle la goupille 16 se brise, sur l'aile 13' du profilé 13 constituant l'organe de commande 3 fait pivoter, suivant la flèche 17 et lors de la rupture de la goupille 16, le profilé 13 autour de l'axe de l'arbre 14 afin que ce profilé 13 vienne se placer de telle sorte que la partie du profilé constituant l'organe de butée 4, c'est-à-dire les ailes 13" et 13"', occupe sa seconde position extrême sur la trajectoire de la porte. Comme le déplacement du profilé 13, suivant la flèche 17, s'effectue par gravité quand la goupille 16 se brise, ce déplacement est limité par la tête 18 de la vis (voir figure 2) qui constitue un arrêt pour l'aile 13" du profilé tournée vers la pièce fixe 5.

La pièce fixe 5 présente avantageusement des trous taraudés 19 régulièrement espacés suivant une direction perpendiculaire à l'axe de l'arbre 14 précité, la vis 15, garnie de la goupille 16 étant disposée dans l'un des trous taraudés 19 en fonction de la pression déterminée susdite qui est souhaitée pour la destruction, par cisaillement, de la goupille 16.

Le dispositif 1 comprend en outre une vis 20 qui est portée par l'aile 13" du profilé et qui prend appui sur la pièce fixe 5, cette vis permettant, en faisant pivoter le profilé 13, autour de l'axe de l'arbre 14, de régler avec précision la position du profilé 13 par rapport à la porte 2. En outre, le profilé 13 porte sur son aile 13' une gâche 21 à cylindre 22, mobile par rapport à celle aile 13' et dont la position par rapport au pène 6 de la serrure peut être réglée aisément avec une grande précision, l'immobilisation de la gâche sur l'aile 13', en position choisie, s'effectuant à l'aide d'une ou plusieurs vis 23.

Les moyens 11 susdits, agencés pour coopérer avec la pièce fixe 5 et l'organe de butée 4 pour maintenir ce dernier dans sa seconde position extrême après une tentative d'effraction, sont constitués par une bille 24 logée dans un évidement 25 pratiqué dans la pièce fixe 5 et qui est fermé par l'aile 13" du profilé tournée vers la pièce fixe 5 quand l'organe de butée 4 constitué par les ailes 13" et 13'" occupe sa première position extrême. La bille, qui s'échappe de l'évidement 25, par gravité, lorsque l'organe de butée 4 passe de sa première à sa seconde position extrême et se place entre le profilé et la pièce fixe pour empêcher le retour de l'organe de butée 4 à sa première position extrême.

Pour débloquer le dispositif l'après une tentative d'effraction de la porte 2, et le rendre à nouveau opérant, il suffit de replacer la bille 24 dans le logement 25, de ramener le profilé 13 dans sa position montrée à la figure 1 et de replacer une nouvelle goupille 16 sur la vis 15.

Dans la forme de réalisation du dispositif de sécurité 1 illustrée à la figure 3, la pièce fixe 5 est en forme de U et est ancrée au plafond par des boulons 26 pour que son âme 27 soit perpendiculaire à la porte 2 et pour que ses ailes 28 et 28' soient parallèles à cette dernière avec leurs extrémités libres 29 tournées vers la porte. Chacune de ces ailes est percée d'une ouverture 30 à travers lesquelles passe librement une tige 31 constituant l'organe de commande 3 susdit et dont l'axe est perpendiculaire aux ailes 28 et 28' ainsi qu'à la face 32 du pêne 6 destinée à prendre appui sur l'extrémité 33 de la tige 31. Cette extrémité 33 passe, pour pouvoir venir en contact avec le pêne, à travers une ouverture 34 réalisée dans le dormant de la porte. L'organe de butée 4 est constitué par un profilé en U inversé par rapport au U formé par la pièce fixe 5 dont les ailes 28 et 28' sont situées entre les ailes 35 et 35' du profilé constituant l'organe de butée 4, l'aile 35 de ce dernier organe la plus proche du pène présente un évidement 36 livrant passage à la tige 31 tandis que son aile 35', la plus éloignée du pène, est montée à pivotement sur un arbre 37 fixé à la face externe de l'aile 28' de la pièce fixe 5 et dont l'axe est parallèle à l'âme 27 de la pièce fixe et à la porte 2. Les moyens 9 maintenant l'organe de butée dans sa première position extrême sont constitués par un ressort à lame 38 fixé à l'âme 27 de la pièce fixe et qui prend appui sur l'extrémité libre de l'aile 35' de l'organe de butée 4. La longueur de la tige 31 est légèrement inférieure à la distance séparant la face 32 précitée du pêne 6 de la face interne 39 de l'aile 35' de l'organe de butée 4 afin de permettre le mouvement normal du pène 6 dans la gâche 40.

Les moyens 10 susdits, agencés pour coopérer avec la pièce fixe 5 pour s'opposer au déplacement de la tige 31 constituant l'organe de commande 3 tant qu'une pression déterminée n'est pas appliquée sur la tige, suivant son axe, par le pène 6, sont constitués par une bague 41 coulissant librement sur la portion de la tige 31 située entre les ailes 28 et 28' de la pièce fixe 5 et par une goupille 16 destinée à se cisailler sous la pression déterminée susdite. La tige 31 et la bague 41 sont perforées pour permettre le passage de la goupille 16, ces perforations étant réalisées dans la tige 31 et la bague 41 pour que, lorsque la goupille 16 y est introduite pour immobiliser la bague 41 par rapport à la tige 31, l'organe de butée 4 occupe sa première position extrême, la bague 41 est pratiquement en contact avec la face interne 43 de l'aile 28' de la pièce fixe 5 et l'extrémité 44 de la tige 31 la plus éloignée du pène 6 est pratiquement en contact avec la face interne 39 de l'aile 35' du profilé constituant l'organe de butée 4.

Le déplacement de l'organe de butée 4 peut avantageusement être limité par rapport à la pièce fixe 5 en prévoyant sur les ailes 28 et 35 des profilés susdits des saillies 28" et 35" qui prennent appui l'une sur l'autre quand l'organe de butée 4 est en position de blocage de la porte. Cet organe 4 peut aussi être bloqué, dans cette position et après une tentative d'effraction, par un ressort 57 fixé à l'organe 4. Le déblocage du dispositif s'effectue en déformant ce ressort 57 manuellement pour permettre son passage au niveau de la saillie 28" de la pièce fixe 5 lorsque l'organe de butée 4 est rapproché de ladite pièce fixe 5 pour lui faire occuper sa première position extrême.

Dans la forme de réalisation du dispositif de sécurité 1 suivant l'invention et qui est illustrée aux figures 4 et 5, la pièce fixe 5 susdite est constituée un profilé 46 de section quadrangulaire ancré au bâtiment pour que son axe longitudinal 47 soit parallèle à la porte 2. L'organe de commande mobile 3 de ce dispositif est constitué par une tige 48, dont l'axe 49 est perpendiculaire à l'axe longitudinal 47 du profilé et qui est guidée, pour se déplacer librement, suivant son axe, dans deux ouvertures 50 pratiquées dans deux parois opposées 51 et 51' du profilé. L'extrémité 52 de la tige 48 est destinée à venir en contact avec le pène 6 de la serrure de la porte quand une poussée est exercée sur cette dernière, suivant la flèche 8, en vue de son effraction, tandis que l'autre extrémité 53 de la tige 48 prend appui sur l'extrémité 54 d'un levier coudé 55, articulé autour d'un axe 56 supporté par le profilé et s'étendant suivant une direction perpendiculaire à l'axe longitudinal 47 de celui-ci. L'autre extrémité 58 du levier coudé est agencée pour coopérer avec un tiroir 59 disposé et guidé dans le profilé 46 pour pouvoir coulisser librement suivant l'axe longitudinal 47 de ce dernier. Ce tiroir 59, qui constitue l'organe de butée 4 précité, est amené par le levier coudé 55, de sa première position extrême, où il est logé dans le profilé, à sa seconde position extrême, où il est situé sur la trajectoire de la porte 2 et constitue une butée pour cette dernière, lorsque le pène 6 de la serrure exerce une pression sur l'extrémité 52 susdite de la tige et déplace cette dernière. Le tiroir 59 présente une boutonnière 60 s'étendant suivant l'axe longitudinal 47 du profilé et à travers laquelle passe la tige 48.

Pour que le dispositif 1 permette l'ouverture normale de la porte 2, après qu'une tentative d'effraction de cette dernière s'est produite, ledit dispositif est pourvu, pour ramener le tiroir 59 automatiquement de sa seconde position extrême à sa première position extrême quand la pression du pène 6, suivant la flèche 8, sur la tige 48 cesse, de moyens 12 susdits constitués par un ressort de rappel 61 prenant appui, d'une part, sur une pièce 62 fixée au tiroir 59 et, d'autre part, sur une pièce fixe 63 faisant partie du profilé.

Les moyens 10 précités, agencés pour coopérer avec le profilé 46 pour s'opposer au déplacement de la tige 48 tant qu'une pression déterminée n'est pas appliquée sur celle-ci, suivant son axe 49, par le pène 6 de la serrure, sont constitués par une bague 42 coulissant librement sur la portion de la tige située entre les deux parois 51 et 51' du profilé présentant les ouvertures 50 et par une goupille 16 destinée à se cisailler sous la pression déterminée susdite. La tige 48 et la bague 42 sont perforées pour permettre le passage de la goupille 16, les perforations étant réalisées dans la bague et dans la tige pour que, lorsque la goupille y est introduite pour immobiliser la bague par rapport à la tige, le tiroir 59 occupe sa première position extrême, la bague 42 est pratiquement en contact avec la face interne 64 de la paroi 51' du profilé la plus éloignée du pène 6 et l'extrémité 53 de la tige 48 est pratiquement en contact avec l'extrémité 54 du levier coudé 55.

Dans la forme de réalisation du dispositif de sécurité suivant l'invention et qui est illustrée aux figures 6 et 7, la pièce fixe 5 est constituée par un profilé 46 de section quadrangulaire ancré au bâtiment pour que son axe longitudinal 47 soit parallèle à la porte 2, l'organe de commande mobile 3 susdit étant constitué par un bloc 64 fixé dans le profilé 46 et comprenant deux vérins différentiels 65 et 66 dont les cylindres 67 et 68 communiquent en 69. Le vérin 65 a sa tige de piston 70, d'axe perpendiculaire à la face 71 du pène 6 de la serrure de la porte 2 avec laquelle son extrémité libre est destinée à coopérer, qui fait saillie par rapport au bloc et au profilé et qui peut se déplacer, suivant son axe, dans une ouverture 72 réalisée dans le profilé 46 et dans la gâche 73. Le vérin 66, dont la tige de piston 74 est parallèle à l'axe longitudinal 47 du profilé 46 et dont l'extrémité libre de ladite tige de piston fait saillie par rapport à la face 75 du bloc 64 la plus proche de la porte 2. L'organe de butée mobile 4 est constitué par un tiroir mobile 59 logé dans le profilé 46 et guidé dans ce dernier pour pouvoir se déplacer, suivant l'axe longitudinal du profilé, sous l'action de la tige de piston 74 du vérin 66 dont l'extrémité libre 76 s'appuie sur ledittiroir 59 et lorsqu'une pression est exercée par le pène 6, suivant la flèche 8, sur l'extrémité libre de la tige de piston 70 du vérin, pour passer de sa première position extrême, où il est logé dans le profilé, à sa seconde position extrême où il est situé sur la trajectoire de la porte 2 et constitue une butée pour cette dernière. La section du vérin 65 est supérieure à la section du vérin 66 pour amplifier le déplacement de la tige de piston 74 de ce dernier par rapport au déplacement de la tige de piston 70 du vérin 65. Le déplacement du tiroir 59 de sa première à sa seconde position extrême s'effectue à l'encontre d'un ressort 61 dont les extrémités s'appuient, d'une part, sur une pièce fixe 62 faisant partie du profilé 46 et, d'autre part, sur une pièce 77 faisant partie du tiroir.

Le dispositif 1 illustré à la figure 8 est analogue au dispositif représenté aux figures 6 et 7 et comprend un bouchon 78 se vissant dans le bloc 64 pour régler le volume du cylindre du vérin 66.

Dans la forme de réalisation du dispositif 1 montrée à la figure 9, la pièce fixe 5 susdite est constituée par un profilé de section quadrangulaire 46 ancré au bâtiment pour que son axe longitudinal 47 soit parallèle à la porte 2. L'organe de commande mobile 3 est constitué par un bloc 64 fixé dans le profilé et comprenant un interrupteur 79 et un électro-aimant 80 commandé par ce dernier.

L'interrupteur 79 présente une tige de commande 81, d'axe perpendiculaire à la face 71 du pêne 6 de la serrure de la porte avec laquelle son extrémité libre 82 est destinée à coopérer, qui fait saillie par rapport au bloc et au profilé pour pénétrer dans la gâche 83 et qui peut se déplacer, suivant son axe et à l'encontre d'un ressort 84, dans une ouverture 85 réalisée dans le profilé et la gâche, pour que l'interrupteur soit fermé lorsqu'une pression est exercée par le pène, suivant la flèche 8, sur l'extrémité libre 82 de sa tige de commande 81. Le noyau 86 de l'électro-aimant 80 est parallèle à l'axe longitudinal 47 du profilé 46 et son extrémité libre 87 fait saillie par rapport à la face 88 du bloc 64 la plus proche de la porte 2. L'organe de butée mobile 4 est constitué par un tiroir mobile 59 logé dans le profilé 46 et guidé dans ce dernier pour pouvoir se déplacer, suivant l'axe longitudinal 47 du profilé, sous l'action du noyau 86 de l'électro-aimant dont l'extrémité libre 87 s'appuie sur ledit tiroir 59 et lorsqu'une pression est exercée par le pène, suivant la flèche 8, sur l'extrémité libre 82 de la tige de commande 81 de l'interrupteur 79 et que celui-ci est fermé pour alimenter en courant l'électro-aimant 80, pour passer de sa première position extrême, où il est logé dans le profilé 46, à sa seconde position extrême où il est situé sur la trajectoire de la porte 2 et constitue une butée pour cette dernière. Le déplacement du tiroir 59 de sa première à sa seconde position extrême s'effectue à l'encontre d'un ressort 61 dont les extrémités s'appuient, d'une part, sur une pièce fixe 62 faisant partie du profilé et, d'autre part, sur une pièce 77 faisant partie du tiroir 59.

## Revendications

1. Dispositif de sécurité (1) destiné à être associé à un élément, notamment une porte (2) battante, ouvrante ou basculante, qui clôt une baie, pour s'opposer à l'ouverture par effraction de ladite porte, ledit dispositif comportant un organe de butée mobile (4) susceptible d'occuper deux positions extrêmes, une première position extrême dans laquelle il est situé en dehors de la trajectoire de la porte (2) et une seconde position extrême dans laquelle il est situé dans la trajectoire de la porte pour constituer une butée à cette dernière, caractérisé en ce qu'il comprend un organe de commande mobile (3) coopérant avec l'organe de butée (4) et disposé en regard d'un élément, notamment d'un pène (6) de serrure (7) faisant partie de la porte et pouvant faire saillie sur le pourtour de cette dernière, l'organe de commande (3) et l'organe de butée (4) étant supportés par une pièce fixe (5) et agencés de façon que l'organe de commande (3) puisse déplacer instantanément l'organe de butée (4) de sa première à sa seconde position extrême lorsque le pène (6) susdit, suite à une poussée exercée sur la porte en vue de l'effraction de cette dernière, prend appui sur l'organe de commande (3) et déplace celui-ci.

2. Dispositif de sécurité suivant la revendication 1, caractérisé en ce qu'il comprend des moyens (9) agencés pour coopérer avec la pièce fixe (5) et l'organe de butée mobile (4) pour maintenir ce dernier dans sa première position extrême tant qu'une pression n'est pas appliquée, par le pène (6) de la serrure de la porte, sur l'organe de commande mobile (3).

3. Dispositif de sécurité suivant l'une ou l'autre des revendications 1 et 2, caractérisé en ce qu'il comprend des moyens (10) agencés pour coopérer avec la pièce fixe (5) pour s'opposer au déplacement soit de l'organe de commande mobile (3), soit de l'organe de butée mobile (4) tant qu'une pression déterminée n'est pas appliquée, par le pène (6) de la serrure de la porte, sur l'organe de commande mobile (3).

4. Dispositif de sécurité suivant l'une quelconque des revendications 1 à 3, caractérisé en ce qu'il comprend des moyens (11) agencés pour coopérer avec la pièce fixe (5) et l'organe de butée mobile (4) pour maintenir ce dernier dans sa seconde position extrême lorsqu'il a été déplacé, par l'organe de commande (3) et suite à une poussée exercée sur la porte en vue de l'effraction de celle-ci, de sa première à sa seconde position extrême.

5. Dispositif de sécurité suivant l'une ou l'autre des revendications 1 et 2, caractérisé en ce qu'il comprend des moyens (12) agencés pour coopérer avec la pièce fixe (5) et l'organe de butée mobile (4) pour ramener ce dernier automatiquement de sa seconde à sa première position extrême dès que la pression exercée sur l'organe de commande (3), par le pène (6) de la serrure de la porte, cesse.

6. Dispositif de sécurité suivant la revendication 3, caractérisé en ce que l'organe de commande (3) et l'organe de butée (4) sont réunis pour former un profilé (13) indéformable à trois ailes (13', 13" et 13"') ayant la forme d'un prisme droit dont les bases sont des triangles rectangles, ce profilé (13) étant supporté et articulé sur la pièce fixe (5), ancrée au bâtiment perpendiculairement à la porte, le long de son arête opposée à son aile (13"') constituant la plus petite face du prisme, par un arbre (14) porté par cette pièce fixe et dont l'axe est parallèle à la porte (2) et aux arêtes du prisme, l'organe de commande (3) précité étant constitué par l'aile (13') du profilé correspondant à la face du prisme comprenant les hypothénuses des bases et dont l'arête la plus éloignée de l'arbre (14) est située en regard du pène (6) de la serrure de la porte, en dehors de la trajectoire de cette dernière, l'organe de butée (4), qui est constitué par les deux autres ailes (13" et 13"') du profilé (13), étant maintenu dans sa première position extrême par une vis (15), vissée dans la pièce fixe (5) perpendiculairement à cette dernière et coopérant avec l'aile du profilé (13") tournée vers la pièce fixe (5) et avec cette dernière, ladite aile (13") du profilé étant libre par rapport à la vis (15) et immobilisée par rapport à cette dernière par une goupille (16) passée à travers un trou percé dans la vis transversalement à son axe, une pression exercée par le pène (6), supérieure à une pression déterminée sous laquelle la goupille se brise, sur l'aile (13') du profilé constituant l'organe de commande (3) faisant pivoter, lors de la rupture de la goupille (16), le profilé (13) autour de l'axe de l'arbre (14) susdit afin que ce profilé (13) vienne se placer de telle sorte que la partie du profilé constituant l'organe de butée (4) occupe sa seconde position extrême sur la trajectoire de la porte (2), le déplacement du profilé (13) étant limité par la tête (18) de la vis précitée constituant un arrêt pour l'aile (13") du profilé tournée vers la pièce fixe (5).

7. Dispositif de sécurité suivant la revendication 6, caractérisé en ce que les moyens (11) susdits, agencés pour coopérer avec la pièce fixe (5) et l'organe de butée (4) pour maintenir ce dernier dans sa seconde position extrême, sont constitués par une bille (24) logée dans un évidement (25) pratiqué dans la pièce fixe (5) et qui est fermé par l'aile (13") du profilé (13) faisant partie de l'organe de butée tournée vers la pièce fixe (5) quand cet organe de butée (4) occupe sa première position extrême, la bille (24) s'échappant de l'évidement (25), par gravité, lorsque l'organe de butée (4) passe de sa première à sa seconde position extrême et se plaçant entre le profilé (13) et la pièce fixe (5) pour empêcher le retour de l'organe de butée (4) à sa première position extrême.

8. Dispositif de sécurité suivant l'une ou l'autre des revendications 6 et 7, caractérisé en ce que la pièce fixe (5) susdite comprend des trous taraudés (19) espacés suivant une direction perpendiculaire à l'axe de l'arbre (14) précité, la vis (15), garnie de la goupille (16) susdite, étant disposée dans l'un des trous taraudés (19) en fonction de la pression déterminée susdite qui est souhaitée.

9. Dispositif de sécurité suivant l'une quelconque des revendications 6 à 8, caractérisé en ce qu'il comprend des moyens (20, 21) agencés pour régler la position du profilé (13) par rapport à la porte (2) et pour régler la position de la zone du profilé destinée à coopérer avec le pène (6) de la serrure par rapport à ce dernier.

10. Dispositif de sécurité suivant la revendication 3, caractérisé en ce que la pièce fixe (5) susdite est en forme de U et est ancrée au bâtiment pour que son âme (27) soit perpendiculaire à la porte (2) et pour que ses ailes (28, 28') soient parallèles à cette dernière avec leurs extrémités libres (29) tournées vers la porte, chacune de ces ailes (28, 28') étant percée d'une ouverture (30) à travers lesquelles passe librement une tige (31) constituant l'organe de commande (3) susdit et dont l'axe est perpendiculaire aux ailes (28, 28') susdites et à la face (32) du pène (6) destinée à prendre appui sur une des extrémités (33) de la tige (31), l'organe de butée (4) précité étant constitué par un profilé en U inversé par rapport au U formé par la pièce fixe dont les ailes (28, 28') sont situées entre les ailes (35, 35') du profilé constituant l'organe de butée (4), l'aile (35) de ce dernier organe (4) la plus proche du pène (6) présentant un évidement (36) livrant passage à la tige (31) susdite tandis que son aile (35') la plus éloignée du pène (6) est montée à pivotement sur un arbre (37) fixé à la face externe de l'aile (28') de la pièce fixe (5) la plus proche et dont l'axe est parallèle à l'âme (27) de la pièce fixe et à la porte (2), les moyens (9) maintenant l'organe de butée dans sa première position extrême étant constitués par un ressort (38) fixé à la pièce fixe et prenant appui sur l'extrémité libre de l'aile (35') de l'organe de butée (4) la plus proche de l'arbre (37), la longueur de la tige (31) étant légèrement inférieure à la distance séparant la face (32) précitée du pène (6) de la face interne (39) de l'aile (35') de l'organe de butée (4) la plus éloignée dudit pène (6).

11. Dispositif de sécurité suivant la revendication 10, caractérisé en ce que les moyens (10), agencés pour coopérer avec la pièce fixe (5) pour s'opposer au déplacement de la tige (31) constituant l'organe de commande (3) tant qu'une pression déterminée n'est pas appliquée sur la tige (31), suivant son axe, par le pène (6), sont constitués par une bague (41) coulissant librement sur la portion de la tige (31) située entre les ailes (28, 28') de la pièce fixe (5) et par une goupille (16) destinée à se rompre sous la pression déterminée susdite, la tige (31) et la bague (42) étant perforées pour permettre le passage de la goupille (16), ces perforations étant réalisées dans la tige (31) et la bague (41) pour que, lorsque la goupille (16) y est introduite pour immobiliser la bague par rapport à la tige, l'organe de butée (4) occupe sa première position extrême, la bague (41) est en contact avec la face interne (43) de l'aile (28') de la pièce fixe (5) la plus éloignée du pène (6) et l'extrémité (44) de la tige (31) la plus éloignée de ce dernier est en contact avec la face interne (39) de l'aile (35') de l'organe de butée (4) la plus éloignée du pène (6).

12. Dispositif de sécurité suivant l'une quelconque des revendications 1 à 3, caractérisée en ce que la pièce fixe (5) susdite est constituée par un profilé (46) de section quadrangulaire ancré au bâtiment pour que son axe longitudinal (47) soit parallèle à la porte (2), l'organe de commande mobile (3) susdit étant constitué par une tige (48), dont l'axe (49) est perpendiculaire à l'axe longitudinal (47) du profilé (46) et qui est guidée, pour se déplacer librement suivant son axe, dans deux ouvertures (50) pratiquées dans deux parois opposées (51, 51') du profilé (46), une des extrémités (52) de la tige (48) étant destinée à venir en contact avec le pène (6) de la serrure de la porte (2) quand une poussée est exercée sur cette dernière en vue de son effraction, l'autre extrémité (53) de la tige (48) prenant appui sur l'extrémité (54) d'un levier coudé (55), articulé autour d'un axe (56) supporté par le profilé (46) et s'étendant perpendiculairement à l'axe longitudinal (47) de celui-ci, l'autre extrémité (58) du levier (55) étant agencée pour coopérer avec un tiroir (59) disposé et guidé dans le profilé (46) pour pouvoir coulisser librement suivant l'axe longitudinal (47) de ce dernier, ce tiroir (59), qui constitue l'organe de butée (4) précité, étant amené par le levier coudé (55), de sa première position extrême, où il est logé dans le profilé, à sa seconde position extrême où il est situé sur la trajectoire de la porte (2) et constitue une butée pour cette dernière, lorsque le pène (6) de la serrure exerce une pression sur l'extrémité (52) susdite de la tige (48) et déplace cette dernière, le tiroir (59) présentant une boutonnière (60) s'étendant suivant l'axe longitudinal (47) du profilé et à travers laquelle passe la tige (48).

13. Dispositif de sécurité suivant la revendication 12, caractérisé en ce qu'il comprend, pour ramener le tiroir (59) automatiquement de sa seconde position extrême à sa première position extrême quand la pression du pène (6) sur la tige (48) cesse, un ressort de rappel (61) prenant appui, d'une part, sur une pièce (62) fixée au tiroir et, d'autre part, sur une pièce fixe (63) faisant partie du profilé.

14. Dispositif de sécurité suivant l'une ou l'autre des revendications 12 et 13, caractérisé en ce que les moyens (10), agencés pour coopérer avec le profilé (46) pour s'opposer au déplacement de la tige (48) tant qu'une pression déterminée n'est pas appliquée sur la tige, suivant son axe (49), par le pène (6) de la serrure, sont constitués par une bague (42) coulissant librement sur la portion de la tige située entre les deux parois (51, 51') du profilé présentant les ouvertures (50) susdites et par une goupille (16) destinée à se rompre sous la pression déterminée susdite, la tige (48) et la bague (42) étant perforées pour permettre le passage de la goupille (16), les perforations étant réalisées dans la bague et dans la tige pour que, lorsque la goupille y est introduite pour immobiliser la bague par rapport à la tige, le tiroir (59) occupe sa première position extrême, la bague (42) est en contact avec la face interne (64) de la paroi (51') du profilé la plus éloignée du pène (6) et l'extrémité (53) de la tige (48) opposée au pène (6) est en contact avec l'extrémité (54) susdite du levier coudé (55).

15. Dispositif de sécurité suivant la revendication 1, caractérisé en ce que la pièce fixe (5) susdite est constituée par un profilé (46) de section quadrangulaire ancré au bâtiment pour que son axe longitudinal (47) soit parallèle à la porte (2), l'organe de commande mobile (3) susdit étant constitué par un bloc fixé dans le profilé (46) précité et comprenant deux vérins différentiels (65,66) dont les cylindres (67, 68) communiquent, un premier vérin (65) ayant sa tige piston (70), d'axe perpendiculaire à la face (71) du pène (6) de la serrure de la porte (2) avec laquelle son extrémité libre est destinée à coopérer, qui fait saillie par rapport au bloc et au profilé et qui peut se déplacer, suivant son axe, dans une ouverture (72) réalisée dans le profilé (46) et un second vérin (66) dont la tige de piston (74) est parallèle à l'axe longitudinal (47) du profilé (46) et dont l'extrémité libre de ladite tige de piston fait saillie par rapport à la face (75) du bloc (64) la plus proche de la porte, l'organe de butée mobile (4) étant constitué par un tiroir mobile (59) logé dans le profilé (46) et guidé dans ce dernier pour pouvoir se déplacer suivant l'axe longitudinal du profilé, sous l'action de la tige de piston (74) du second vérin (66) dont l'extrémité libre (76) s'appuie sur ledit tiroir (59) et lorqu'une pression est exercée par le pène (6) sur l'extrémité libre de la tige du piston (70) du premier vérin (65), pour passer de sa première position extrême, où il est logé dans le profilé, à sa seconde position extrême où il est situé sur la trajectoire de la porte et constitue une butée pour cette dernière, la section du premier vérin (65) étant supérieure à la section du second vérin (66) pour amplifier le déplacement du piston de ce dernier par rapport au déplacement du piston du premier vérin (65), le déplacement du tiroir de sa première à sa seconde position extrême s'effectuant à l'encontre d'un ressort (61) dont les extrémités s'appuient, d'une part, sur une pièce fixe (62) faisant partie du profilé (46) et, d'autre part, sur une pièce (77) faisant partie du tiroir.

16. Dispositif de sécurité suivant la revendication 16, caractérisé en ce qu'il comprend des moyens (78) agencés sur le bloc (64) précité pour régler le volume du cylindre du second vérin susdit.

17. Dispositif de sécurité suivant la revendication 1, caractérisé en ce que la pièce fixe (5) susdite est constituée par un profilé de section quadrangulaire (46) ancré au bâtiment pour que son axe longitudinal (47) soit parallèle à la porte (2), l'organe de commande mobile (3) susdit étant constitué par un bloc (64) fixé dans le profilé et comprenant un interrupteur (79) et un électro-aimant (80) commandé par ce dernier, l'interrupteur (79) présentant une tige de commande (81), d'axe perpendiculaire à la face (71) du pène (6) de la serrure de la porte avec laquelle son extrémité libre (82) est destinée à coopérer, qui fait saillie par rapport au bloc et au profilé et qui peut se déplacer, suivant son axe et à l'encontre d'un ressort (84), dans une ouverture (85) réalisée dans le profilé, pour que l'interrupteur soit fermé lorsqu'une pression est exercée par le pène sur l'extrémité libre (82) de sa tige de commande (81), le noyau (86) de l'électro-aimant (80) étant parallèle à l'axe longitudinal (47) du profilé et son extrémité libre (87) faisant saillie par rapport à la face (88) du bloc (64) la plus proche de la porte, l'organe de butée mobile (4) étant constitué par un tiroir mobile (59) logé dans le profilé (46) et guidé dans ce dernier pour pouvoir se déplacer, suivant l'axe longitudinal (47) du profilé, sous l'action du noyau (86) de l'électro-aimant dont l'extrémité libre (87) s'appuie sur ledit tiroir (59) et lorsqu'une pression est exercée par le pène sur l'extrémité libre (82) de la tige de commande (81) de l'interrupteur (79) et que celui-ci est fermé pour alimenter en courant l'électro-aimant (80), pour passer de sa première position extrême, où il est logé dans le profilé (46), à sa seconde position extrême où il est situé sur la trajectoire de la porte (2) et constitue une butée pour cette dernière, le déplacement du tiroir (59) de sa première à sa seconde position extrême s'effectuant à l'encontre d'un ressort (61) dont les extrémités s'appuient, d'une part, sur une pièce fixe (62) faisant partie du profilé (46) et, d'autre part, sur une pièce (77) faisant partie du tiroir (59).

## Patentansprüche

1. Sicherheitsvorrichtung (1) zum Verbinden mit einem Element, insbesondere einer pendelnden, beweglichen oder schwingenden Tür (2), welche eine Öffnung verschließt, zum Verhindern des Offnens durch Aufbrechen der Tür, wobei die Vorrichtung ein bewegliches Anschlagteil (4) umfaßt, welches zwei Extremstellungen einnehmen kann, eine erste Extremstellung, in der es außerhalb des Bewegungsweges der Tür (2) angeordnet ist, und eine zweite Extremstellung, in der es innerhalb des Bewegungsweges der Tür angeordnet ist, um für die letztere einen Anschlag zu bilden, dadurch gekennzeichnet, daß sie ein bewegliches Stellteil (3) aufweist, das mit dem Anschlagteil (4) zusammenwirkt und einem Element gegenüber angeordnet ist, insbesondere einem Riegel (6) eines Schlosses (7), welcher einen Teil der Tür bildet und über den äußeren Umfang der letzteren hervorspringt, wobei das Stellteil (3) und das Anschlagteil (4) durch ein feststehendes Stück (5) getragen und so angeordnet sind, daß das Stellteil-(3) augenblicklich das Anschlagteil (4) aus seiner ersten in seine zweite Extremstellung verstellt, wenn der Riegel (6) als Folge eines auf die Tür ausgeübten Schlages im Hinblick auf das Aufbrechen der letzteren sich an das Stellteil (3) schlägt und dieses verstellt.

2. Sicherheitsvorrichtung nach Anspruch 1, dadurch gekennzeichnet, daß sie Einstelleinrichtungen (9) zum Zusammenwirken mit dem feststehenden Stück (5) und dem Anschlagteil (4) aufweist, um das letztere in seiner ersten Extremstellung zu halten, solange kein Druck durch den Riegel (6) des Türschlosses auf das bewegliche Stellteil (3) ausgeübt ist.

3. Sicherheitsvorrichtung nach Anspruch 1 oder 2, dadurch gekennzeichnet, daß sie Einstelleinrichtungen (10) zum Zusammenwirken mit dem feststehenden Stück (5) aufweist, um sich dem Verstellen des beweglichen Stellteils (3) oder des beweglichen Anschlagteils (4) zu widersetzen, solange ein bestimmter Druck durch den Riegel (6) des Türschlosses auf das bewegliche Stellteil (3) nicht ausgeübt ist.

4. Sicherheitsvorrichtung nach einem der Ansprüche 1 bis 3, dadurch gekennzeichnet, daß sie Einstelleinrichtungen (11) zum Zusammenwirken mit dem feststehenden Stück (5) und dem beweglichen Anschlagteil (4) aufweist, um das letztere in seiner zweiten Extremstellung zu halten, wenn es vom Stellteil (3) und als Folge eines auf die Tür ausgeübten Schlages im Hinblick auf das Aufbrechen derselben aus seiner ersten in seine zweite Extremstellung verstellt worden ist.

5. Sicherheitsvorrichtung nach Anspruch 1 oder 2, dadurch gekennzeichnet, daß sie Einstelleinrichtungen (12) zum Zusammenwirken mit dem feststehenden Stück (5) und dem beweglichen Anschlagteil (4) aufweist, um das letztere automatisch aus seiner zweiten in seine erste Extremstellung zurückzubringen, sobald der auf das Stellteil (3) durch den Riegel (6) des Türschlosses ausgeübte Druck endet.

6. Sicherheitsvorrichtung nach Anspruch 3, dadurch gekennzeichnet, daß das Stellteil (3) und das Anschlagteil (4) zu einem nicht deformierbaren Profilteil (13) mit drei Schenkeln (13', 13", 13"') zusammengefügt sind, welches die Form eines geraden Prismas hat, dessen Grundflächen rechtwinklige Dreiecke sind, wobei das Profilteil (13) am feststehenden Stück (5), welches am Gebäude senkrecht zur Tür verankert ist, getragen und daran angefügt ist, entlang seiner Kante, die dem Schenkel (13' ' ') gegenüberliegt, welcher die kleinste Fläche des Prismas bildet, durch eine Welle (14), welche von dem feststehenden Teil getragen wird und deren Achse parallel zur Tür (2) und den Kanten des Prismas verläuft, wobei das genannte Stellteil (3) durch den Schenkel (13') des Profilteiles gebildet wird, die der Fläche des Prismas entspricht, welche die Hypotenusen der Grundseiten umfaßt und dessen Kante, welche von der Welle (14) am weitesten entfernt ist, gegenüber dem Riegel (6) des Türschlosses angeordnet ist, außerhalb der Bewegungsbahn der letzteren, wobei das Anschlagteil (4), das aus den beiden anderen Schenkeln (13", 13''') des Profilteils (13) gebildet ist, in seiner ersten Extremstellung von einer Schraube (15) gehalten ist, die in das feststehende Stück (5) senkrecht dazu geschraubt ist und mit dem Schenkel des Profiles (13"), das gegen das feststehende Stück (5) gerichtet ist, und mit dem letzteren zusammenwirkt, wobei der Schenkel (13") des Profilteils in bezug auf die Schraube (15) frei ist und in bezug auf die letztere durch einen Stift (16) unbeweglich gemacht ist, welcher quer durch ein Stichloch in der Schraube quer zu deren Achse verläuft, wobei ein durch den Riegel (6) ausgeübter Druck, oberhalb eines bestimmten Druckes, unter dem der Stift bricht, auf den Schenkel (13') des Profilteiles, welcher das Stellteil (3) bildet, das Profilteil (13) bis zum Bruch des Stiftes (16) um die Achse der genannten Welle (14) verschwenkt, so daß das Profilteil (13) sich so einstellt, daß der Teil des Profilteiles, der das Anschlagteil (4) bildet, seine zweite Extremstellung auf dem Bewegungsweg der Tür (2) einnimmt, wobei die Verstellung des Profilteils (3) durch den Kopf (18) der vorgenannten Schraube beschränkt ist, welcher eine Arretierung für den Schenkel (13") des Profilteiles bildet, der gegen das feststehende Stück (5) gerichtet ist.

7. Sicherheitsvorrichtung nach Anspruch 6, dadurch gekennzeichnet, daß die Einstelleinrichtungen (11), angeordnet zum Zusammenwirken mit dem feststehenden Stück (5) und dem Anschlagteil (4) zum Halten des letzteren in seiner zweiten Extremstellung, aus einer Kugel (24) gebildet sind, die in einer im feststehenden Stück (5) angebrachten Ausnehmung (25) untergebracht ist, wobei die Ausnehmung durch den Schenkel (13") des Profilteiles (13), der einen Teil des gegen das feststehende Stück (5) gerichteten Anschlagteiles bildet, verschlossen ist, wenn das Anschlagteil (4) seine erste Extremstellung einnimmt, wobei die Kugel (24) durch die Schwerkraft aus der Ausnehmung (25) fällt, wenn das Anschlagteil (4) aus seiner ersten in seine zweite Extremstellung läuft, und sich zwischen das Profilteil (13) und das feststehende Stück (5) setzt, um das Zurücklaufen des Anschlagteiles (4) in seine erste Extremstellung zu verhindern.

8. Sicherheitsvorrichtung nach Anspruch 6 oder 7, dadurch gekennzeichnet, daß das genannte feststehende Stück (5) in einer Richtung senkrecht zur Achse der vorgenannten Welle (14) getrennt voneinander angeordnete Gewindelöcher (19) aufweist, wobei die mit dem genannten Stift (16) versehene Schraube (15) in einem der Gewindelöcher (19) angeordnet ist, abhängig vom genannten bestimmten Druck, der gewünscht ist.

9. Sicherheitsvorrichtung nach einem der Ansprüche 6 bis 8, dadurch gekennzeichnet, daß sie Einstelleinrichtungen (20, 21) aufweist, die so angeordnet sind, daß sie die Stellung des Profilteiles (13) in bezug auf die Tür (2) einstellen und die Stellung des Bereiches des Profilteiles, der mit dem Riegel (6) des Schlosses zusammenwirkt, in bezug auf den letzteren einstellen.

10. Sicherheitsvorrichtung nach Anspruch 3, dadurch gekennzeichnet, daß das genannte feststehende Stück (5) U-förmig ist und im Gebäude so verankert ist, daß sein Innenblatt (27) senkrecht zur Tür (2) verläuft und daß seine Schenkel (28, 28') parallel zur letzteren verlaufen, wobei ihre freien Endstücke (29) gegen die Tür gerichtet sind, wobei in jeden der Schenkel (28, 28') eine Öffnung (30) gebohrt ist, durch welche frei ein Schaft (31) hindurch verläuft, der das genannte Stellteil (3) bildet und dessen Achse senkrecht zu den genannten Schenkeln (28, 28') und zur Fläche (32) des Riegels (6) ist, welche sich an eines der Endstücke (33) des Schaftes (31) stützt, wobei das vorgenannte Anschlagteil (4) aus einem umgekehrten U-förmigen Profilteil gebildet ist in bezug auf das U, das durch das feststehende Stück gebildet ist, dessen Schenkel (28, 28') zwischen den Schenkeln (35, 35') des Profilteiles, das das Anschlagteil (4) bildet, angeordnet sind, wobei der Schenkel (35) des letzteren Teiles (4), das dem Riegel (6) am nächsten ist, eine Ausnehmung (36) darstellt, die dem genannten Schaft (31) Durchgang gibt, während sein Schenkel (35'), der vom Riegel (6) am weitesten entfernt ist, schwenkbar an einer Welle (37) angebracht ist, die an der Außenfläche des Schenkels (28') des feststehenden Stückes (5) befestigt ist, der am nächsten liegt und dessen Achse parallel zum Innenblatt (27) des feststehenden Stückes und zur Tür (2) ist, wobei die Einrichtungen (9), die das Anschlagteil in seiner ersten Extremstellung halten, aus einer Feder (38) gebildet sind, die am feststehenden Stück befestigt ist und sich am freien Endstück des Schenkels (35') des Anschlagteiles (4) abstützt, der der Welle (37) am nächsten ist, wobei die Länge des Schaftes (31) etwas geringer ist als der Abstand, der die vorgenannte Fläche (32) des Riegels (6) von der Innenfläche (39) des Schenkels (35') des Anschlagteiles (4) trennt, der vom Riegel (6) am weitesten entfernt ist.

11. Sicherheitsvorrichtung nach Anspruch 10, dadurch gekennzeichnet, daß die Einstelleinrichtungen (10), die zum Zusammenwirken mit dem feststehenden Stück (5) angeordnet sind, um sich dem Verstellen des Schaftes (31), der das Stellteil (3) bildet, zu widersetzen, solange ein bestimmter Druck nicht auf den Schaft (31) entlang seiner Achse durch den Riegel (6) ausgeübt ist, von einem Ring (41), der frei auf dem Bereich des Schaftes (31) gleiten kann, der zwischen den Schenkeln (28, 28') des feststehenden Stückes (5) liegt, und durch einen Stift (16), der dazu bestimmt ist, unter dem genannten vorbestimmten Druck zu brechen, gebildet sind, wobei der Schaft (31) und der Ring (41) durchbohrt sind, um das Durchführen des Stiftes (16) zuzulassen, wobei diese Durchbohrungen in dem Schaft (31) und dem Ring (41) so vorgenommen sind, daß, wenn der Stift (16) dort eingeführt ist, um den Ring in bezug auf den Schaft unbeweglich zu halten, das Anschlagteil (4) seine erste Extremstellung einnimmt, wobei der Ring (41) mit der Innenfläche (43) des Schenkels (28') des feststehenden Stückes (5) in Kontakt ist, der vom Riegel (6) am weitesten entfernt ist, und das Endstück (44) des Schaftes (41), das am weitesten vom letzteren entfernt ist, mit der Innenfläche (39) des Schenkels (35') des Anschlagteiles (4), der am weitesten vom Riegel (6) ist, in Kontakt ist.

12. Sicherheitsvorrichtung nach einem der Ansprüche 1 bis 3, dadurch gekennzeichnet, daß das genannte feststehende Stück (5) aus einem Profilteil (46) mit quadratischem Querschnitt gebildet ist, das so im Gebäude verankert ist, daß seine Längsachse (47) parallel zur Tür (2) verläuft, wobei das genannte bewegliche Stellteil (3) aus einem Schaft (48) gebildet ist, dessen Achse (49) senkrecht zur Längsachse (47) des Profilteiles (46) verläuft und die zum freien Verstellen entlang seiner Achse in zwei Öffnungen (50) geführt ist, die in zwei gegenüberliegenden Wänden (51, 51') des Profileiles (46) ausgebildet sind, wobei eines der Endstücke (52) des Schaftes (48) in Kontakt mit dem Riegel (6) des Schlosses der Tür (2) in Kontakt kommen kann, wenn ein Schlag im Hinblick auf das Aufbrechen auf die letztere ausgeübt wird, wobei das andere Endstück (43) des Schaftes (48) sich auf dem Endstück (54) eines Winkelhebels (55) abstützt, der um eine Achse (56) gelenkt wird, welche vom Profilteil (46) getragen ist und sich senkrecht zu dessen Längsachse (47) erstreckt, wobei das andere Endstück (58) des Hebels (55) zum Zusammenwirken mit einem Schieber (59) angeordnet ist, der im Profilteil (46) gelagert und geführt ist, um frei entlang der Längsachse (47) des letzteren gleiten zu können, wobei der Schieber (59), der das vorgenannte Anschlagteil (4) bildet, vom Winkelhebel (55) aus seiner ersten Extremstellung, in der er im Profilteil gelagert ist, in seine zweite Extremstellung, in der er auf dem Bewegungsweg der Tür (2) angeordnet ist und einen Anschlag für die letztere bildet, geführt wird, wenn der Riegel (6) des Schlosses einen Druck auf das genannte Endstück (42) des Schaftes (48) ausübt und den letzteren verstellt, wobei der Schieber (59) eine längliche Aussparung (60) enthält, die sich entlang der Längsachse (47) des Profilteiles erstreckt und durch die der Schaft (48) hindurch verläuft.

13. Sicherheitsvorrichtung nach Anspruch 12, dadurch gekennzeichnet, daß sie zum automatischen Zurückbringen des Schiebers (59) aus seiner zweiten Extremstellung in seine erste Extremstellung, wenn der Druck des Riegels (6) auf den Schaft (48) aufhört, eine Rückzugfeder (61) aufweist, die sich einerseits auf ein am Schieber befestigtes Teil (62) stützt und andererseits auf ein feststehendes Stück (63), das einen Teil des Profilteiles bildet.

14. Sicherheitsvorrichtung nach Anspruch 12 oder 13, dadurch gekennzeichnet, daß die Einrichtungen (10), die zum Zusammenwirken mit dem Profilteil (46) angeordnet sind, um sich dem Verstellen des Schaftes (48) zu widersetzen, solange nicht ein vorbestimmter Druck auf den Schaft längs seiner Achse (49) durch den Riegel (6) des Schlosses ausgeübt ist, zu widersetzen, aus einem Ring (42), der frei auf dem Abschnitt des Schaftes gleiten kann, der zwischen den zwei Wänden (51, 51') des Profilteiles angeordnet ist, die die genannten Öffnungen (50) aufweisen, und aus einem Stift (16), der bestimmt ist, unter dem genannten vorher bestimmten Druck zu brechen, gebildet sind, wobei der Schaft (48) und der Ring (42) durchbohrt sind, um das Durchführen des Stiftes (16) zuzulassen, wobei die Durchbohrungen in dem Ring und in dem Schaft so durchgeführt sind, daß, wenn der Stift dort eingeführt ist, um den Ring in bezug auf den Schaft unbeweglich zu halten, der Schieber (59) seine erste Extremstellung einnimmt, wobei der Ring (42) mit der Innenfläche (64) der Wand (51') des Profilteiles in Kontakt ist, die vom Riegel (6) am weitesten entfernt ist, und das Endstück (53) des Schaftes (48) gegenüber dem Riegel (6) mit dem genannten Endstück (54) des Winkelhebels (55) in Kontakt ist.

15. Sicherheitsvorrichtung nach Anspruch 1, dadurch gekennzeichnet, daß das genannte feststehende Stück (5) aus einem Profilteil (46) von quadratischem Querschnitt gebildet ist, das so im Gebäude verankert ist, daß seine Längsachse (47) parallel zur Tür (2) verläuft, wobei das genannte bewegliche Stellteil (3) aus einem im vorgenannten Profilteil (46) befestigten Block gebildet ist und zwei Differentialzylinder (65, 66) aufweist, deren Zylinder (67, 68) kommunizieren, wobei ein erster Zylinder (65) seinen Kolbenschaft (70), mit der Achse senkrecht zur Fläche (71) des Riegels (6) des Türschlosses (2), mit der sein freies Endstück zusammenwirkt, der in bezug auf den Block und auf das Profilteil hervorspringt und der sich entlang seiner Achse verstellen kann, in einer Öffnung (72) hat, die im Profilteil (46) und im zweiten Zylinder (66) ausgebildet ist, dessen Kolbenschaft (74) parallel zur Längsachse (47) des Profilteiles (46) verläuft und dessen freies Endstück des Kolbenschaftes in bezug auf die Fläche (75) des Blockes (64), die der Tür am nächsten ist, hervorspringt, wobei das bewegliche Anschlagteil (4) aus einem beweglichen Schieber (5) gebildet ist, der im Profilteil (46) gelagert und im letzteren geführt ist, um sich entlang der Längsachse des Profilteiles unter der Wirkung des Kolbenschaftes (74) des zweiten Zylinders (66), dessen freies Endstück (76) sich an dem Schieber (59) abstützt, und wenn ein Druck durch den Riegel (6) auf das freie Ende des Kolbenschaftes (70) des ersten Zylinders (65) ausgeübt wird, sich verschieben kann, um aus seiner ersten Extremstellung, in der er in dem Profilteil untergebracht ist, in seine zweite Extremstellung, in der er auf dem Bewegungsweg der Tür liegt und einen Anschlag für die letztere bildet, zu laufen, wobei der Querschnitt des ersten Zylinders (65) größer als der Querschnitt des zweiten Zylinders (66) ist, um das Verstellen des Kolbens des letzteren Zylinders in bezug auf das Verstellen des Kolbens des ersteren Zylinders zu verstärken, wobei das Verstellen des Schiebers aus seiner ersten Extremstellung in seine zweite Extremstellung einer Feder (61) entgegenwirkt, deren Endstücke sich einerseits auf einem feststehenden Stück (62), das einen Teil des Profilteils (46) bildet, und andererseits auf einem Teil (77), das einen Teil des Schiebers bildet, stützt.

16. Sicherheitsvorrichtung nach Anspruch 15, dadurch gekennzeichnet, daß sie Einstelleinrichtungen (78) auf dem vorgenannten Block (64) aufweist, um das Volumen des Zylinders des zweiten genannten Differentialzylinders einzustellen.

17. Sicherheitsvorrichtung nach Anspruch 1, dadurch gekennzeichnet, daß das genannte feststehende Stück (5) aus einem Profilteil mit quadratischem Querschnitt (46) gebildet ist, das im Gebäude so verankert ist, daß seine Längsachse (47) parallel zur Tür (2) verläuft, wobei das genannte bewegliche Stellteil (3) aus einem im Profiltteil befestigten Block (64) gebildet ist und einen Unterbrecher (79) und einen durch den letzteren gesteuerten Elektromagneten (80) aufweist, wobei der Unterbrecher (79) einen Steuerschaft (81) aufweist, dessen Achse senkrecht zur Fläche (71) des Riegels (6) des Türschlosses ist, mit welcher sein freies Endstück (31) zusammenwirkt, der in bezug auf den Block und das Profilstück hervorragt und sich entlang seiner Achse und gegen eine Feder (84) in einer Öffnung (85), die im Profilteil ausgebildet ist, verstellen kann, so daß der Unterbrecher geschlossen ist, wenn ein Druck durch den Riegel auf das freie äußere Ende (82) seines Steuerschaftes (81) ausgeübt ist, wobei der Kern (86) des Elektromagneten (80) parallel zur Längsachse (47) des Profilteiles verläuft und sein freies Endstück (87) in bezug auf die Fläche (88) des Blockes (64), die der Tür am nächsten ist, hervorragt, wobei das bewegliche Anschlagteil (4) aus einem beweglichen Schieber (59) gebildet ist, der im Profilteil (46) untergebracht und in dem letzteren geführt ist, um sich entlang der Längsachse (47) des Profilteiles unter der Wirkung des Kerns (86) des Elektromagneten, dessen freies Endstück (27) sich an den genannten Schieber (59) stützt, und wenn ein Druck durch den Riegel auf das freie Endstück (82) des Steuerschaftes (31) des Unterbrechers (79) ausgeübt ist, verstellen zu können, und daß dieser geschlossen wird, um den Elektromagneten (80) mit Strom zu speisen, um aus seiner ersten Extremstellung, in der er in dem Profilteil (46) gelagert ist, in seine zweite Extremstellung, in der er auf dem Bewegungsweg der Tür (2) liegt und einen Anschlag für die letztere bildet, zu verlaufen, wobei das Verstellen des Schiebers (59) aus seiner ersten in seine zweite Extremstellung gegen eine Feder (61) stattfindet, deren Endstücke sich einerseits an einem feststehenden Stück (62), das einen Teil des Profilteiles (46) bildet, und andererseits auf ein Teil (47), das einen Teil des Schiebers (59) bildet, stützen.

## Claims

1. Safety device (1) to be united to an element, in particular a swing, opening or overhead door (2), which closes a bay, in order to oppose the breaking open of this door, said device comprising a movable thrust means (4) able to take two extreme positions, one first extreme position where this means is located out of the path of the door (2) and a second extreme position where this means is located across the path of the door in order to form a thrust for this latter, characterized in that it comprises a movable control means (3) cooperating with the thrust means (4) and arranged facing an element, in particular the bolt (6) of a lock (7) forming part of the door and able to project from the door periphery, the control means (3) and the thrust means (4) being borne by a fixed piece (5) and arranged so that the control means (3) can instantaneously change the place of the thrust means (4) from its first to its second extreme position when said bolt (6) following a pushing action exerted onto the door in an attempt at breaking open the latter bears on the control means (3) and moves the latter.

2. Safety device according to claim 1, characterized in that it comprises means (9) arranged to cooperate with the fixed piece (5) and the movable thrust means (4) in order to maintain the latter in its first extreme position as long as a pressing action is not applied by the bolt (6) of the door lock onto the movable control means (3).

3. Safety device according to either of claims 1 and 2, characterized in that it comprises means (10) arranged so as to cooperate with the fixed piece (5) in order to oppose the displacement either of the movable control means (3) or of the movable thrust means (4) as long as a determined pressing action is not applied by the bolt (6) of the door lock onto the movable control means (3).

4. Safety device according to any of claims 1 to 3, characterized in that it comprises means (11) arranged to cooperate with the fixed piece (5) and the movable thrust means (4) in order to maintain the latter in its second extreme position when it has been moved, by the control means (3) and following a pressing action exerted onto the door in an attempt at breaking open the latter, from its first to its second extreme position.

5. Safety device according to either of claims 1 and 2, characterized in that it comprises means (12) arranged to cooperate with the fixed piece (5) and the movable thrust means (4) so as to automatically bring back the latter from its second to its first extreme position as soon as the pressing action exerted onto the control means (3) by the bolt (6) of the door lock ends.

6. Safety device according to claim 3, characterized in that the control means (3) and the thrust means (4) are united so as to form an indeform- able shaped piece (13) with three flanges (13', 13" and 13^{/1/}) having the shape of a right prism the bases of which are right-angled triangles, this shaped piece (13) being supported by and hinged to the fixed piece (5) which is anchored to the building perpendicularly to the door, along its edge opposite its flange (13''') forming the smallest prism face, by means of a shaft (14) borne by this fixed piece and the axis of which is parallel to the door (2) and to the edges of the prism, said control means (3) being made up of the flange (13') of the shaped piece corresponding to the prism face comprising the hypothenuses of the bases and the edge of which, which is the remotest from the shaft (4) is located facing the bolt (6) of the door lock, out of the path of this door, the thrust means (4) which is made up of the two other flanges (13" and 13"') of the shaped piece (13) being maintained in its first extreme position through a screw (15) engaged into the fixed piece (5) perpendicularly to the latter and cooperating with the flange (13") of the shaped piece, located next to the fixed piece (5) and with the latter, said flange (13") of the shaped piece being free with respect to the screw (15) and secured against motion with respect to the latter thanks to a pin (16) which passes through a hole in the screw transversally to the axis of the latter, a pressing action exerted by the bolt (6), which is higher than a determined pressing action causing the pin to be broken, onto the flange (13') of the shaped piece forming the control means (3) causing the shaped piece (13) to pivot round the axis of the shaft (14) when the pin (16) is broken, in order that this shaped piece (13) comes to be located so that the shaped piece portion forming the thrust means (4) takes its second extreme position across the path of the door (2), the displacement of the shaped piece (13) being limited by the head (18) of the above-mentioned screw, which forms a stop for the flange (13") of the shaped piece located next to the fixed piece (5).

7. Safety device according to claim 6, characterized in that said means (11) arranged to cooperate with the fixed piece (5) and the thrust means (4) in order to maintain the latter in its second extreme position are make up of a ball (24) housed in a recess (25) existing in the fixed piece (5) and closed by the flange (13") of the shaped piece (13)forming part of the thrust means, which is located near to the fixed piece (5), when said thrust means (4) is in its first, extreme position, the ball (24) escaping from the recess (25) by gravity when the thrust means (4) goes from its first to its second extreme position and taking a position between the shaped piece (13) and the fixed piece (5) in order to prevent the thrust means (4) to return to its first extreme position.

8. Safety device according to either of claims 6 and 7, characterized in that said fixed piece (5) comprises threaded holes (19) spaced along a direction perpendicular to the axis of said shaft (14), the screw (15) with the above-mentioned pin (16) being engaged into one of the threaded holes (19) as a function of the wished determined pressing action.

9. Safety device according to any of claims 6 to 8, characterized in that it comprises means (20, 21) arranged to regulate the position of the shaped piece (13) with respect to the door (2) and to regulate the position of the shaped-piece area intended to cooperate with the lock bolt (6) with respect to the latter.

10. Safety device according to claim 3, characterized in that said fixed piece (5) is U-shaped and is anchored to the building in order that its web (27) is perpendicular to the door (2) and that its flanges (28,28') are parallel to the latter with their free ends (29) turned towards the door, each of these flanges (28, 28') comprising an opening (30) through which a rod (31) freely passes, this rod forming the control means (3) and the axis of this rod being perpendicular to said flanges (28, 28') and to the face (32) of the bolt (6), which is intended to bear on one (33) of the ends of the rod (31), said thrust means (4) consisting of a shaped piece the U-shape of which is inverted with respect to the U-shape of the fixed piece the flanges (28, 28') of which are located between the flanges (35, 35') of the shaped piece forming the thrust means (4), the flange (35) of the latter means (4) which is the nearest to the bolt (6) comprising a cavity (36) allowing the rod (31) to pass while its flange (35'), which is the remotest from the bolt (6) is hinged to a shaft (37) which is fixed to the external face of the nearest flange (28') of the fixed piece (5), the axis of this shaft being parallel to the web (27) of the fixed piece and to the door (2), means (9) maintaining the thrust means in its first extreme position consisting of a spring (38) attached to the fixed piece and bearing on the free end of the flange (35') of the thrust means (4), which is the nearest to the shaft (37), the length of the rod (31) being slightly shorter than the distance between the face (32) of the bolt (6) and the internal face (39) of the flange (35') of the thrust means (4), which is the remotest from the bolt (6).

11. Safety device according to claim 10, characterized in that means (10) arranged to cooperate with the fixed piece (5) in order to oppose the displacement of the rod (31) forming the control means (3) as long as a determined pressing action is not applied onto the rod (31) along the axis of the latter by the bolt (6) are made up of a sleeve (41) freely sliding on the portion of the rod (31) which is located between the flanges (28, 28') of the fixed piece (5), and of a pin (16) intended to be sheared under the said determined pressing action, the rod (31) and the sleeve (41) comprising a hole allowing the pin (16) to pass, said holes being made in the rod (31) and the sleeve (41) so that when the pin (16) is entered thereinto in order to fix the sleeve with respect to the rod, the thrust means (4) is in its first extreme position, the sleeve (41) is in contact with the internal face (43) of the flange (28') of the fixed piece (5), which is the remotest from the bolt (6), and the end (44) of the rod (31) which is the remotest from this bolt is in contact with the internal face (39) of the flange (35') of the thrust means (4) which is the remotest from the bolt (6).

12. Safety device according to any of claims 1 to 3, characterized in that said fixed piece (5) consists of a shaped piece (46) of quadrangular cross-section, which is anchored to the building in order that its longitudinal axis (47) is parallel to the door (2), said movable control means (3) being a rod (48) the axis (49) of which is perpendicular to the longitudinal axis (47) of the shaped piece (46) and which is guided in order to freely move along its axis into two openings (50) made in two opposite walls (51, 51') of the shaped piece (46), one (52) of the ends of the rod (48) being intended to be contacted by the bolt (6) of the lock of the door (2) when a pushing action is exerted onto the latter in an attempt at breaking open, the other end (53) of the rod (48) bearing on the end (54) of a angle lever (55) which is hinged to a shaft (56) supported by the shaped piece (46) and extending perpendicularly to the longitudinal axis (47) of the latter, the other end (58) of the lever (55) being arranged to cooperate with a slide (59) arranged and guided in the shaped piece (46) so as to be able to freely slide along the longitudinal axis (47) of the latter, this side (59) which forms said thrust means (4) being brought by the angle lever (55) from its first extreme position, where it is housed in the shaped piece, to its second extreme position where it is located across the path of the door (2) and forms a thrust for the latter, when the bolt (6) of the lock exerts a pressing action onto said end (52) of the rod (48) and moves the latter, the slide (59) comprising an elongated hole (60) extending along the longitudinal axis (47) of the shaped piece and through which the rod (48) passes.

13. Safety device according to claim 12, characterized in that it comprises, in order to bring back the slide automatically from its second extreme position to its first extreme position when the pressure of the bolt (6) on the rod (48) ends, a return spring (61) bearing, on the one hand, on a piece (62) fixed to the slide and, on the other hand, on a fixed piece (63) forming part of the shaped piece.

14. Safety device according to either of claims 12 and 13, characterized in that means (10) arranged to cooperate with the shaped piece (46) in order to oppose the displacement of the rod (48) as long as a determined pressing action has not been exerted onto the rod along its axis (49) by the bolt (6) of the lock are made up of a sleeve (41) freely sliding onto the rod portion located between the walls (51, 51 of the shaped piece presenting said openings (50), and of a pin (16) intended to be broken under the above-mentioned determined pressing action, the rod (48) and the sleeve (42) comprising a hole allowing the pin (16) to pass, the holes being made in the sleeve and the rod in order that when the pin is entered thereinto in order to fix the sleeve with respect to the rod, the slide (59) is in its first extreme position, the sleeve (42) is in contact with the internal face (64) of the wall (51') of the shaped piece, which is the remotest from the bolt (6), and the end (53) of the rod (48) opposite the bolt (6) is in contact with said end (54) of the angle lever (55).

15. Safety device according to claim 1, characterized in that said fixed piece (5) consists of a shaped piece (46) of quadrangular cross-section, which is anchored to the building so that is longitudinal axis (47) is parallel to the door (2), said movable control means (3) being made up of a block fixed in the shaped piece (46) and comprising two differential jacks (65, 66) the cylinders (67, 68) of which communicate, a first jack (65) with its piston rod (70), the axis of which is perpendicular to the face (71) of the bolt (6) of the lock of the door (2) with which its free end is intended to cooperate, projecting from the block and the shaped piece and being able to move along its axis into an opening (72) provided in the shaped piece (46), and a second jack (66) the piston rod (74) of which is parallel to the longitudinal axis (47) of the shaped piece (46), the free end of said piston rod projecting from the face (75) of the block (64) which is the nearest to the door, the movable thrust means (4) consisting of a movable slide (59) housed in the shaped piece (46) and guided in the latter so as to be able to move along the longitudinal axis of the shaped piece under the action of the piston rod (74) of the second jack (66) the free end (76) of which bears on said slide (59) and when a pressing action is exerted by the bolt (6) onto the free end of the piston rod (70) of the first jack (65) so as to pass from its first extreme position, where it is housed in the shaped piece, to its second extreme position where it is located across the path of the door and forms a thrust for the latter, the cross-section of the first jack (65) being higher than the cross-section of the second jack (66) in order to amplify the displacement of the piston of the latter with respect to the displacement of the piston of the first jack (65), the displacement of the slide from its first to its second extreme position being made against a spring (61) the ends of which bear, on the one hand, on a fixed piece (62) forming part of the shaped piece (46) and, on the other hand, on a piece (77) forming part of the slide.

16. Safety device according to claim 16, characterized in that it comprises means (78) arranged on said block (64) to regulate the volume of the cylinder of said second jack.

17. Safety device according to claim 1, characterized in that said fixed piece (5) consists of a shaped piece (46) of quadrangular cross-section which is anchored to the building so that its longitudinal axis (47) is parallel to the door (2), said movable control means (3) being made up of a block (64) fixed in the shaped piece and comprising a switch (79) and an electromagnet (80) controlled by the latter, the switch (79) having a control rod (81) the axis of which is perpendicular to the face (71) of the bolt (6) of the door lock with which its free end (82) is intended to cooperate, this rod projecting from the block and the shaped piece and being able to move along its axis and against a spring (84) into an opening (85) made in the shaped piece, in order that the switch is turned on when a pressing action is exerted by the bolt onto the free end (82) of its control rod (81), the core (86) of the electromagnet (80) being parallel to the longitudinal axis (47) of the shaped piece, and the free end (87) of this core projecting from the face (88) of the block (64) which is the nearest to the door, the movable thrust means (4) being made up of a movable slide (59) housed in the shaped piece (46) and guided in the latter so as to be able to move along the longitudinal axis (47) of the shaped piece under the control of the core (86) of the electromagnet the free end (87) of which bears on said slide (59) and when a pressing action is exerted by the bolt onto the free end (82) of the control rod (81) of the switch (79) and when the latter is turned on to supply the electromagnet (80) with a current, in order that this slide passes from its first extreme position, where it is housed in the shaped piece (46) to its second extreme position where it is located across the path of the door (2) and forms a thrust for the latter, the displacement of the slide (59) from its first to its second extreme position being made against a spring (61) the ends of which bear, on the one hand, on a fixed piece (62) forming part of the shaped piece (46) and, on the other hand, on a piece (77) forming part of the slide (59).
